# EUROPÄISCHE PATENTSCHRIFT

(11) **EP 0 679 605 B1**
(45) Veröffentlichungstag und Bekanntmachung des Hinweises auf die Patenterteilung: **09.07.1997**
(21) Anmeldenummer: 95103914.8
(22) Anmeldetag: 17.03.1995
(51) Int. Cl.: B67C 3/30, B08B 9/20

(54) **Behandlungsanlage für Fässer mit integriertem Code-Leser**
Cask handling installation having an integrated code reader
Installation de traitement de fûts avec un lecteur de codes intégré

(30) Priorität: 29.04.1994 DE 4416186
(43) Veröffentlichungstag der Anmeldung: 02.11.1995
(73) Patentinhaber: GEA Till GmbH & Co., D-65830 Kriftel (DE)
(72) Erfinder: Till, Volker, Dipl.-Ing., D-65719 Hofheim am Taunus (DE)
(74) Vertreter: KEIL & SCHAAFHAUSEN Patentanwälte

(56) Entgegenhaltungen:
- EP-A- 0 590 466
- WO-A-93/13880
- DE-C- 4 237 207

## Beschreibung

Die Erfindung betrifft eine Reinigungs- und/oder Abfüllanlage für Fässer, insbesondere für Kegs, mit einer Fördereinrichtung für die Fässer und mit wenigstens einem Transponder-Lesegerät für die Erfassung von in an dem Faß angeordneten Transpondern gespeicherten Informationen.

In der Getränkeindustrie werden Fässer, die, wenn die Ventile eingeschraubt sind, üblicherweise als Kegs bezeichnet werden, in Reinigungs- und/oder Füllanlagen gereinigt und mit Getränkeflüssigkeit befüllt. Die Fässer werden dabei mittels einer Fördereinrichtung zu den einzelnen Reinigungs- und Füllstationen transportiert. Um die Logistik der üblicherweise mehrfach verwendeten Fässer zu verbessern, wird seit etwa 1980 versucht, die Fässer maschinenlesbar zu machen. Erste Versuche in dieser Richtung wurden von Herrn Volker Till im Jahre 1980 bei der Spaten-Brauerei in München durchgeführt. Dabei wurde zunächst eine Binärlochung im Metallkragen des Fasses eingebracht. Dieses System wurde durch Verwendung optischer Codes, wie bspw. einer Sieben-Segment-Klarschrift-Anzeige, die über Kamerasysteme gelesen wird, weiterentwickelt. Alternativ wurden auch Barcodes, die entweder auf das Faß aufgebrannt oder als Etiketten aufgesetzt und über Scanner gelesen werden, verwendet. Alle diese Codes werden optisch ausgelesen. Die Anmelderin hat zusätzlich vor einiger Zeit vorgeschlagen, in der Getränkeindustrie Transponder zur Identifizierung von Kegs zu nutzen. Dazu werden die Transponder-Lesegeräte in die für die optischen Lesesysteme vorgesehenen Halterungen eingesetzt. Das Ergebnis ist eine Anlage gemäß dem Oberbegriff des Anspruchs 1.

Die Fässer bestehen üblicherweise aus Edelstahl und werden in der Abfüllanlage auf Edelstahlketten transportiert. Durch die Relativgeschwindigkeiten und Reibung wird dabei viel Abrieb und Schmutz erzeugt, der nach unten in die Fördereinrichtung hineinfällt. Um eine Verschmutzung des Lesesystems zu vermeiden, wurden die Lesegeräte deshalb grundsätzlich über, seltener auch seitlich der Fördereinrichtung angebracht. Eine Anordnung der Lesegeräte im Bereich der Transportbänder war vollkommen ausgeschlossen. Nur so konnte die Kommunikation zwischen Lesesystem und Code und damit eine ordnungsgemäße Auswertung gewährleistet werden. Die Anordnung der Lesegeräte über die Fördereinrichtung ist jedoch relativ aufwendig, da die Halteeinrichtungen nur für die Lesegeräte angebracht werden müssen und außerdem zur Anpassung an unterschiedliche Faßtypen auch in der Höhe verstellbar sein müssen. Außerdem werden durch eine derartige Anordung der Lesegeräte deren Anwendungsmöglichkeiten stark eingeschränkt. Die Identifizierungscodes werden nämlich üblicherweise auf der Faßoberseite angebracht, damit sie bei normaler Ausrichtung der Fässer auch beim Ausliefern oder in den Gaststätten gelesen werden können. Die Codes befinden sich deshalb an der Seite des Fasses, an der sich das Verschlußventil (Fitting) befindet. Die Fässer gelangen zwar vom Verbraucher üblicherweise mit nach oben gerichtetem Fitting zur erneuten Befüllung in die Abfüllanlage, der Reinigungs- und Füllprozeß in der Abfüllanlage wird jedoch bei nach unten gerichtetem Fitting durchgeführt. Erst nach erfolgter Füllung wird das Faß zur Auslieferung wieder gedreht, so daß das Fitting und damit der Code nach oben weist. Aufgrund der Anordnung der Lesegeräte über der Fördereinrichtung kann daher in der Abfüllanlage eine Auswertung der an der Faßoberseite angeordneten Codes nur am Anlageneinlauf und am Anlagenauslauf erfolgen. Eine Identifizierung wahrend des Reinigungs- und Füllprozesses ist dagegen nicht möglich.

Aufgabe der Erfindung ist es daher, die Anbringung der Lesegeräte in der Abfüllanlage zu vereinfachen und eine breitere Anwendung der Lesesysteme zu ermöglichen.

Diese Aufgabe wird mit der Erfindung im wesentlichen dadurch gelöst, daß das Transponder-Lesegerät in der Fördereinrichtung derart angeordnet ist, daß die Fässer oberhalb des Transponder-Lesegeräts vorbeigeführt werden. Dadurch wird eine Nutzung des Lesegeräts auch bei nach unten gerichtetem Code, d. h. Fitting ermöglicht. Da das Auslesen der in den Transpondern gespeicherten Information nicht auf optischem Wege erfolgt, sondern die Transponder über ein elektrisch/magnetisches Wechselfeld zur Ausgabe eines Codesignals angeregt werden, beeinträchtigt eine eventuelle Verschmutzung des Lesegeräts die Informationserfassung nur wenig. Das Lesegerät läßt sich an der Fördereinrichtung relativ einfach befestigen, so daß aufwendige Haltevorrichtungen oberhalb der Transportanlage erspart werden. Außerdem wird durch die Integration des Transponder-Lesegeräts in die Fördereinrichtung das optische Erscheinungsbild der Anlage verschönert.

Bei einer bevorzugten Ausgestaltung der Erfindung ist das Transponder-Lesegerät zwischen Transportketten oder dgl. der Fördereinrichtungangeordnet. Dadurch wird sichergestellt, daß das Feld des Transponders nicht durch die Transportketten gestört und damit der Lesevorgang beeinträchtigt wird.

Um Beschädigungen des Transponder-Lesegeräts durch bewegte Elemente der Transportanlage zu vermeiden, ist bei einer Weiterbildung der Erfindung vorgesehen, das Transponder-Lesegerät unterhalb von Transportketten oder dgl. der Fördereinrichtung anzuordnen.

Bei einer bevorzugten Ausführungsform der Erfindung werden Transponder-Lesegeräte im Bereich des Ein- und/oder Auslaufs von Behandlungsstationen angeordnet, so daß die Position des Fasses in der Anlage anhand der jeweils letzten Positionsmeldung ständig überprüft werden kann.

Um die Erfaßbarkeit der Fässer an allen Behandlungsstationen zur Verbesserung der Betriebssicherheit der Anlage nutzen zu können, ist in Weiterbildung dieses Erfindungsgedankens vorgesehen, daß das von dem Transponder-Lesegerät gelesene Signal des Transponders zusammen mit Informationen über den bevorstehenden oder beendeten Behandlungsvorgang des Fasses der Anlagensteuerung zugeführt wird, dort zu den in einer Datenverarbeitungseinrichtung gespeicherten Daten früherer Behandlungsschritte des Fasses beim Durchlauf durch die Anlage in Beziehung gesetzt wird und dann in der Datenverarbeitungseinrichtung gespeichert werden. Abhängig von dem Erfolg der vorangegangenen Behandlungsschritte oder dem einzufüllenden Produkt kann das einzelne Faß isoliert beurteilt und gesteuert werden.

Erfindungsgemäß erfolgt dabei die Freigabe zur Durchführung des nächsten Behandlungsschrittes durch die Anlagensteuerung nur, wenn die vorhergehenden Behandlungsschritte ordnungsgemäß abgelaufen sind, so daß bspw. nicht ordnungsgemäß gereinigte Fässer gar nicht mehr oder erst nach ggf. mehrmaliger Wiederholung des Reinigungsvorganges den Füllstationen zugeführt werden.

Gemäß einer weiteren bevorzugten Verwendung der erfindungsgemäßen Anlage ist vorgesehen, das von dem Transponder-Lesegerät gelesene Signal zur Analyse der Faßlage heranzuziehen. Da durch die Anordnung der Lesegeräte unterhalb des Fasses auch Lesevorgänge an Reinigungs- und Füllstationen der Abfüllanlage ermöglicht werden, kann mit der Erfindung auf einfache Weise die richtige Positionierung des Fasses an allen Stationen überprüft werden.

Weiterbildungen, Vorteile und Anwendungsmöglichkeiten der Erfindung ergeben sich aus der nachfolgenden Beschreibung von Ausführungsbeispielen und der Zeichnung. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbeziehung.

In einer in der einzigen Figur schematisch dargestellten Fördereinrichtung 1 der erfindungsgemäßen Abfüllanlage wird ein Faß 2 auf Transportketten 3, 4 zu nicht dargestellten Reinigungs- und/oder Füllstationen transportiert wird. Die Transportketten 3, 4 sind als Endlosketten ausgebildet, die auf der Unterseite der Fördereinrichtung 1 zurücklaufen.

An dem Faß 2 ist ein Transponder 5 angeordnet, der aus zwei Komponenten, nämlich einem Chip 6 und einer als Antenne wirkenden Kupferwicklung 7 besteht. Der Transponder 5 kann dabei flächig auf einem Boden 8 des Fasses 2 angebracht oder schwimmend in die Vergußmasse eingebracht werden, um über die gesamte Lebensdauer des Fasses 2 eine sichere Befestigung zu gewährleisten. Der Transponder 5 ist mit den wesentlichen Daten des Fasses 2 Festwert-codiert und damit fälschungssicher.

In der Fördereinrichtung 1 ist ein Transponder-Lesegerät 9 angeordnet, das den Transponder 5 über ein magnetisches Wechselfeld berührungslos mit der Energie zum Aussenden seines Codesignals versorgt. Das empfangene Codesignal wird von dem Transponder-Lesegerät 9 bspw. an eine Datenverarbeitungseinrichtung weitergeleitet, so daß alle Fässer 2 automatisch in einer Datenbank erfaßt werden können. Außerdem läßt sich das von dem Transponder 5 übermittelte Signal zur gezielten Steuerung der Fässer 2 in der Reinigungs- und/oder Abfüllanlage verwenden.

Das Transponder-Lesegerät 9 ist zwischen den Transportketten 3, 4 angeordnet, so daß es das von dem Transponder 5 ausgesendete Codesignal direkt empfangen kann. Um Beschädigungen des Transponder-Lesegeräts 9 bspw. durch das geförderte Faß 2 oder andere bewegte Teile der Fördereinrichtung 1 zu vermeiden, ist das Transponder-Lesegerät 9 unterhalb der Transportketten 3, 4 angeordnet.

In der Fördereinrichtung 1 läßt sich das Transponder-Lesegerät 9 auf einfache Weise befestigen, ohne daß aufwendige Halteeinrichtungen notwendig wären.

Zur Steuerung der Fässer 2 in der Abfüllanlage werden die von dem Transponder-Lesegerät 9 gelesenen Signale des Transponders 5 zusammen mit Informationen über den bevorstehenden oder gerade beendeten Behandlungsvorgang des Fasses 2 der Anlagensteuerung übermittelt und dort zu den in einer Datenverarbeitungseinrichtung gespeicherten Daten vorhergehender Behandlungsvorgänge des Fasses 2 beim Durchlauf durch die Anlage in Beziehung gesetzt. So kann überprüft werden, ob das in der Behandlungsstation zu behandelnde Faß 2 auch die vorhergehenden Behandlungsstationen ordnungsgemäß durchlaufen hat. Die Freigabe zur Durchführung des nächsten Behandlungsschrittes erfolgt durch die Anlagensteuerung nur, wenn alle notwendigen vorhergehenden Behandlungsstationen ordnungsgemäß durchlaufen wurden. Dabei kann dem einzelnen Faß 2 auch eine zeitliche Abfolge zugeordnet werden, so daß eine Freigabe nur erfolgt, wenn seit den vorherigen Behandlungsschritten nicht zuviel Zeit vergangen ist. So sollte bspw. der Reinigungs- und der Füllvorgang am selben Tag erfolgen, um eine erneute Verkeimung des Fasses 2 zu verhindern. Wird bei der Überprüfung des Fasses 2 festgestellt, daß ein vorhergehender Behandlungsschritt nicht ordnungsgemäß durchlaufen wurde, so wird das Faß 2 ausgeschleust. Durch die Anordnung der Transponder-Lesegeräte 9 an allen Behandlungsstationen und/oder Verzweigungsstellen der Fördereinrichtung 1 kann die Position des Fasses 2 in der Anlage ständig überwacht und das Faß 2 einzeln angesteuert werden.

Durch die erfindungsgemäße Anordnung der Lesegeräte 9 innerhalb der Fördereinrichtung 1 unterhalb der Fässer 2 können Verwechslungen der Fässer 2 verhindert und die Produktsicherheit erheblich erhöht werden. So können bspw. Fässer 2, die Produkte mit Aromastoffen enthielten, nur dann als vollständig gereinigt und garantiert frei von Aromastoffen bezeichnet werden, wenn sie während des Reinigungsvorgangs vollständig mit Reinigungschemikalien befüllt wurden. Hierbei kann es jedoch zu Verwechslungen mit bereits mit Produkt gefüllten Behältern kommen, so daß eine Gefährdung der Konsumenten nicht ausgeschlossen werden kann. Durch die erfindungsgemäße Ausgestaltung der Kontrolle der einzelnen Prozeßabläufe und Registrierung in Datenbanken kann vor Einlauf in die Palettieranlage als letzter Behandlungsstation innerhalb einer Reinigungs- und Abfüllanlage für Fässer sichergestellt werden, daß ausschließlich Fässer 2 palettiert werden, die zuvor erfolgreich alle Behandlungsstationen in der korrekten Reihenfolge unter Umständen sogar am selben Tag durchlaufen haben.

Außer zur Erfassung der von dem Transponder 5 ausgesandten Signale läßt sich das Transponder-Lesegerät 9 auch zur Kontrolle über die richtige Orientierung des Fasses 2 auf der Fördereinrichtung 1 verwenden. In den Reinigungs- und/oder Füllstationen wird das Faß 2 üblicherweise mit nach untem gerichteten Fitting 10 bearbeitet. Bei der Rücklieferung der Mehrweggebinde von den Verbrauchern an das Abfüllwerk ist jedoch nicht immer gewährleistet, daß die Fässer 2 richtig herum angeordnet sind. Daher ist wenigstens vor Beginn des Reinigungs- oder Füllvorgangs die Orientierung des Fasses 2 zu überprüfen. Üblicherweise erfolgt dies über Endschalter, die von dem Fitting 10 betätigt werden. Durch Anordnung der Transponder 5 auf der Stirnseite des Fasses 2, an der das Fitting 10 angeordnet ist, kann über das Transponder-Lesegerät 9 die korrekte Orientierung des Fasses 2 ermittelt werden, so daß die bisher notwendigen Endschalter eingespart werden können.
Mit den in der Fördereinrichtung 1 angeordneten Transponder-Lesegeräten 9 kann die Lage der Fässer 2 an jeder Reinigungs- und Füllstation überprüft werden, so daß Störungen der Anlage durch falsch liegende Fässer 2 vermieden werden können.

Da das Transponder-Lesegerät 9 in der Fördereinrichtung 1 integriert ist, wird der optische Eindruck der Transportanlage nicht durch zusätzliche, über der Fördereinrichtung 1 angeordnete Halteeinrichtungen für die Lesegeräte gestört.

### Bezugszeichenliste:

- 1: Fördereinrichtung
- 2: Faß
- 3: Transportkette
- 4: Transportkette
- 5: Transponder
- 6: Chip
- 7: Kupferwicklung
- 8: Boden
- 9: Transponder-Lesegerät
- 10: Fitting

## Patentansprüche

1. Reinigungs- und/oder Füllanlage für Fässer (2), insbesondere für Kegs, mit einer Fördereinrichtung (1) für die Fässer (2) und mit wenigstens einem Transponder-Lesegerät (9) für die Erfassung von in an dem Faß (2) angeordneten Transpondern (5) gespeicherten Informationen, **dadurch gekennzeichnet,** daß das Transponder-Lesegerät (9) in der Fördereinrichtung (1) derart angeordnet ist, daß die Fässer (2) oberhalb des Transponder-Lesegeräts (9) vorbeigeführt werden.

2. Anlage nach Anspruch 1, **dadurch gekennzeichnet,** daß das Transponder-Lesegerät (9) zwischen Transportketten (3, 4) oder dgl. der Fördereinrichtung (1) angeordnet ist.

3. Anlage nach Anspruch 1 oder 2, **dadurch gekennzeichnet,** daß das Transponder-Lesegerät (9) unterhalb der Transportketten (3, 4) oder dgl. der Fördereinrichtung (1) angeordnet ist.

4. Anlage nach einem der Ansprüche 1 bis 3, **dadurch gekennzeichnet,** daß Transponder-Lesegeräte (9) im Bereich des Ein- und/oder Auslaufs von Behandlungsstationen angeordnet werden.

5. Verwendung eines Transponders in einer Anlage nach Anspruch 4, **dadurch gekennzeichnet,** daß das von dem Transponder-Lesegerät (9) gelesene Signal des Transponders (5) zusammen mit Informationen über den bevorstehenden oder beendeten Behandlungsvorgang des Fasses (2) der Anlagensteuerung zugeführt wird, dort zu den in einer Datenverarbeitungseinrichtung gespeicherten Daten früherer Behandlungsschritte des Fasses (2) beim Durchlauf durch die Anlage in Beziehung gesetzt wird und dann in der Datenverarbeitungseinrichtung gespeichert wird.

6. Verwendung nach Anspruch 5, **dadurch gekennzeichnet,** daß die Freigabe zur Durchführung des nächsten Behandlungsschrittes durch die Anlagensteuerung nur erfolgt, wenn die vorhergehenden Behandlungsschritte ordnungsgemäß abgelaufen sind.

7. Verwendung eines Transponders in einer Anlage nach einem der Ansprüche 1 bis 3, **dadurch gekennzeichnet,** daß das von dem Transponder-Lesegerät (9) gelesene Signal des Transponders (5) zur Analyse der Positionierung des Fasses (2) herangezogen wird.

## Claims

1. Cleaning and/or filling installation for casks (2), in particular for kegs, comprising a conveyor (1) for the casks (2) and at least one transponder reader (9) for acquiring information stored in transponders (5) arranged on the cask (2), characterised in that the transponder reader (9) is arranged in the conveyor (1) in such a manner that the casks (2) are moved past above the transponder reader (9).

2. Installation according to claim 1, characterised in that the transponder reader (9) is arranged between conveyor chains (3, 4) or the like of the conveyor (1).

3. Installation according to claim 1 or claim 2, characterised in that the transponder reader (9) is arranged below the conveyor chains (3, 4) or the like of the conveyor (1).

4. Installation according to one of claims 1 to 3, characterised in that transponder readers (9) are arranged in the region of the inlets and/or outlets of treatment stations.

5. Use of a transponder in an installation according to claim 4, characterised in that the signal from the transponder (5) read by the transponder reader (9) is fed together with information about the forthcoming or completed treatment process of the cask (2) to the installation controller, where it is related to the data stored in a data processor about previous treatment steps of the cask (2) as it passes through the installation and is then stored in the data processor.

6. Use according to claim 5, characterised in that the installation controller only allows the next treatment step to be carried out if the previous treatment steps have been carried out correctly.

7. Use of a transponder in an installation according to one of claims 1 to 3, characterised in that the signal from the transponder (5) read by the transponder reader (9) is used to analyse the position of the cask (2).

## Revendications

1. Installation de nettoyage et/ou de remplissage pour des fûts (2), notamment pour des tonnelets, comportant un dispositif de convoyage (1) pour les fûts (2) et au moins un appareil (9) de lecture de transpondeurs pour la détection d'informations mémorisées dans des transpondeurs (5) disposés sur le fût (2), caractérisée en ce que l'appareil (9) de lecture de transpondeurs est disposé dans la direction de convoyage (1) de telle sorte que les fûts (2) passent au-dessus de l'appareil (9) de lecture de transpondeurs.

2. Installation selon la revendication 1, caractérisée en ce que l'appareil (9) de lecture de transpondeurs est disposé entre des chaînes de transport (3, 4) ou analogues du dispositif de convoyage (1).

3. Installation selon la revendication 1 ou 2, caractérisée en ce que l'appareil (9) de lecture de transpondeurs est disposé au-dessous des chaînes de transport (3, 4) ou analogues du dispositif de convoyage (1).

4. Installation selon l'une des revendications 1 à 3, caractérisée en ce que les appareils (9) de lecture de transpondeurs sont disposés dans la zone d'entrée et/ou de sortie de postes de traitement.

5. Utilisation d'un transpondeur dans une utilisation selon la revendication 4, caractérisée en ce que le signal du transpondeur (5), qui est lu par l'appareil (9) de lecture de transpondeurs, est envoyé conjointement avec des informations concernant l'opération de traitement imminente ou terminée du fût (2), au dispositif de commande de l'installation, y est comparé aux données, mémorisées dans un dispositif de traitement de données, d'étapes antérieures de traitement de fût (2) lors de sa traversée de l'installation, puis est mémorisé dans le dispositif de traitement de données.

6. Utilisation selon la revendication 5, caractérisée en ce que la libération pour la mise en oeuvre de l'étape suivante de traitement par le dispositif de commande de l'installation intervient uniquement lorsque les étapes précédentes de traitement se sont déroulées correctement.

7. Utilisation d'un transpondeur dans une installation selon l'une des revendications 1 à 3, caractérisée en ce que le signal du transpondeur (5), qui est lu par l'appareil (9) de lecture de transpondeurs, est utilisé pour l'analyse du positionnement du fût (2).
